# EUROPÄISCHE PATENTSCHRIFT

(11) **EP 1 252 010 B1**
(45) Veröffentlichungstag und Bekanntmachung des Hinweises auf die Patenterteilung: **29.03.2006**
(21) Anmeldenummer: 01905662.1
(22) Anmeldetag: 11.01.2001
(51) Int. Cl.: B30B 15/04, B21D 28/16

(54) **PRESSE**
PRESS
PRESSE

(30) Priorität: 04.02.2000 DE 10005023
(43) Veröffentlichungstag der Anmeldung: 30.10.2002
(73) Patentinhaber: Feintool International Holding AG, 3250 Lyss (CH)
(72) Erfinder: GUBLER, Hans-Rudolf, CH-5412 Gebensdorf (CH); HAACK, Johannes, CH-2557 Studen (CH); RYTZ, Ernst, CH-3262 Suberg (CH)
(74) Vertreter: Weiss, Peter
(86) Internationale Anmeldenummer: PCT/EP2001/000256
(87) Internationale Veröffentlichungsnummer: WO 2001/056776

(56) Entgegenhaltungen:
- WO-A-98/22238
- DE-A- 1 704 183
- DE-A- 19 642 635
- US-A- 3 802 310

## Beschreibung

Die Erfindung betrifft eine Feinschneidpresse zum Herstellen von Feinschneidteilen aus einem Metallstreifen oder zum Vorformen eines Teils mittels eines Werkzeuges, dessen eines Teil an einer oberen Werkzeugaufspannplatte und ein anderes Teil an einer unteren Werkzeugaufspannplatte befestigt ist, wobei einer der Werkzeugaufspannplatten ein Stössel zugeordnet ist, der sich über zumindest eine Stösselantriebskolbeneinheit gegen ein maschinenfestes Element abstützt, welches über zumindest zwei Führungssäulen fest mit einem gegenüberliegenden, ebenfalls maschinenfesten Element verbunden ist, an dem die andere Werkzeugaufspannplatte angeordnet ist, wobei der Stössel entlang den Führungssäulen verschiebbar ist und wobei dem gegenüberliegenden maschinenfesten Element eine Ringzackenzylindereinheit zugeordnet ist.

Aus der DE 196 42 635 A1 ist eine Feinschneidpresse mit hydraulisch gekoppelten Ringzacken und Gegenhalterzylinder bekannt. Dabei ist ein Ständer vorgesehen, in welchem Säulen angeordnet sind. Diese Säulen durchdringen ein oberes Querhaupt des Ständers und sind dort fest mit einer Traverse verbunden, wobei in der Traverse ein doppelt wirkender Ringzackenzylinder integriert ist. Im Inneren des Ständers ist ein Stössel entlang den Säulen bewegbar angeordnet.

Aus der DE 17 04 183 A ist eine Presse bekannt, bei der das obere maschinenfeste Element über zumindest zwei Führungssäulen und Stützen mit einem unteren maschinenfesten Element festverbunden ist.

Eine Presse der o. g. Art ist aus der US-A 3,802,310 bekannt. Dort sind zwei maschinenfeste Elemente durch vier Führungssäulen miteinander verbunden. Entlang diesen Führungssäulen sind ein oberer und ein unterer Stössel gegeneinander führbar.

Der vorliegenden Erfindung liegst die Aufgabe zugrunde, eine Feinschneidpresse zu schaffen, bei der die Steifigkeit bildenden Elemente der Presse und die Führung des Stössels zumindest teilweise entkoppelt sind und die Wirkung von Querkräften oder Momenten auf die Führung reduziert wird.

Zur Lösung dieser Aufgabe führt, dass das eine maschinenfeste Element über Maschinenrahmenplatten mit den gegenüberliegenden maschinenfesten Element festverbunden, wobei das eine maschinenfeste Element, das gegenüberliegende maschinenfeste Element und die Maschinenrahmenplatten einen äusseren festen Rahmen bilden, der die statischen und dynamischen Kräfte des Systems übernimmt.

Bei diesem Pressenkonzept übernimmt der äussere Pressenrahmen die statischen und dynamischen Kräfte des Systems, jedoch keine Stösselführungsaufgabe. Dies ergibt ein äusserst starres System, bei dem auch bei extrem zentrischen und aussermittiger Belastung keine Einwirkung der Querkräfte und Momente vom Pressenrahmen auf die Stösselführung stattfindet, was sich äusserst positiv auf die Stösselführung und die Werkzeuglebensdauer auswirkt.

Bevorzugt sind zwei synchron arbeitende Stösselantriebskolbeneinheiten vorgesehen, durch welche die vier Bewegungen "Schnellschliessen, Tasten, Schneiden/Umformen, Schnellrücklauf" durchgeführt werden. Dabei handelt es sich um eingespannte, doppelt wirkende Zylinder. Eilgang-Zylinder, wie sie bei bekannten Pressen Anwendung findet, sind nicht mehr notwendig.

Die Stösselführung wird bevorzugt mit zwei bis vier Führungssäulen in den Eckbereichen der Presse bewirkt. Die Führungssäulen dienen in erster Linie der Stösselführung und nehmen nur Kippmomente aus der Werkzeugbeanspruchung auf. In den Grenzbereichen der Pressenbelastung übernehmen die Führungssäulen nötigenfalls Zugankerfunktion. Der eigentliche Pressenkörper wird aus einem oberen und unterem Joch und durch Maschinenrahmenplatten gebildet, wobei in der Regel vier Maschinenrahmenplatten vorgesehen sind, die jeweils noch Öffnungen für eine Stanzstreifenzu- und - abfuhr, Werkzeugraumbedienung und Teileabtransport bzw. Montageöffnungen aufweisen. Damit entsteht eine kompakte Presse, bei der dem Pressenkörper die Beherrschung der statischen und dynamischen Beanspruchungen und den Führungssäulen die Stösselführungsaufgaben zugeordnet sind.

Die Stösselführung selbst erfolgt über zumindest zwei beabstandete Führungsbuchsen. Zu ihrer Anordnung sind bevorzugt die Wände des Stössels seitlich hochgezogen, so dass der eigentliche Arbeitsbereich des Werkzeuges zwischen den beiden Führungsbuchsen liegt. Hierdurch wird erreicht, dass im Arbeitsbereich des Werkzeuges eine bewegungsneutrale Zone entsteht, so dass Kippungen des Stössels keine negativen Auswirkungen auf die Aktivelemente des Werkzeuges haben.

Sofern es sich um eine Feinschneidpresse handelt, soll dem einen Joch eine Ringzackenzylindereinheit zugeordnet sein. Diese Ringzackenzylindereinheit sitzt nornalerweise im oder oben auf dem oberen Joch, wobei es sich wiederum um einen doppelt wirkenden Zylinder mit Umspülung handelt.

Die Druckkraft, die auf einen entsprechenden Kolben einwirkt, wird über Druckbolzen und Druckplatten die ebenfalls in dem Joch sitzen, in den Werkzeugraum übertragen.

Während des Arbeitsweges wird mittels den Druckbolzen und der Druckplatte Druckfluid aus dem entsprechenden Druckraum der Ringzackenzylindereinheit verdrängt. Dieses Druckfluid wird zu bevorzugt vier Kompensationskolben übertragen, die auf dem unteren Joch stehen und deren Kolbenstangen auf die Unterseite des Stössels wirken. Hierdurch wird die Stösselantriebskraft unterstützt und die Verdrängungsarbeit der Ringzackenfunktion wird kompensiert und muss nicht mehr wie bei den bekannten Pressen von der Gesamtkraft subtrahiert werden. Pressen dieser Bauart verfügen somit um ca 30% höhere nutzbare Pressenkraft bei gleicher Baugrösse. Bevorzugt entspricht das Verdrängervolumen der Ringzackenzylindereinheit dem Volumen der Kompensationskolben.

Dem Stössel selbst ist eine Gegenhaltekraftzylindereinheit zugeordnet, bei der es sich wiederum um einen doppelt wirkenden Zylinder mit Umspülung handelt. Die Gegenhaltekraftzylindereinheit bzw. deren Zylinder sitzen im oder unter dem Stössel. Auch hier wird die Kraft des Kolbens über Druckbolzen und Druckplatten durch den Stössel in den Werkzeugraum übertragen.

Bei der Arbeit der Gegenhaltekraftzylindereinheit wird in analoger Weise wie bei der Ringzackenzylindereinheit das verdrängte Druckfluid bevorzugt zwei bis drei Kompensationskolben zugeleitet, die bevorzugt im Zylinder der Gegenhaltekraftzylindereinheit integriert sind und deren Kolbenstangen sich gegen das untere Joch abstützen. Dadurch wird die Verdrängungsarbeit der Gegenhaltefunktion kompensiert und die Stösselantriebskraft unterstützt. Auch hier entspricht das Verdrängervolumen in etwa dem Volumen der Kompensationskolben. Die Verdrängungsarbeit der Gegenhaltefunktion muss somit auch in dieser Anwendung nicht mehr von der Gesamtkraft der Presse subtrahiert werden. Pressen diese Bauart verfügen somit gesamthaft über eine um ca. 40% höhere nutzbare Pressenkraft als Pressen bekannter Bauart.

Bevorzugt sollen die Ringzackenzylindereinheit und die Gegenkraftzylindereinheit, sowohl was den Druck und damit die Kraft anbelangt, als auch bezüglich des Weges, unabhängig voneinander einstellbar sein.

Dies gewährleistet auch eine in jedem Betriebspunkt frei wählbare, gesteuerte und/oder geregelte Stösselgeschwindigkeit und garantiert damit eine optimale Teilequalität bei gleichzeitiger optimaler Lebensdauer der Aktivelemente der Werkzeuge.

Da die Stösselbewegungen der erfindungsgemässen Presse nur noch mittels der Stösselantriebskolbeneinheiten durchgeführt werden, womit die Eilschliess- und Eilrücklaufzylinder entfallen, kann über einen Hub (Stösselzyklus UT-OT-UT) jeder beliebige Weg/Zeit Verlauf, welcher dem Leistungsvermögen der Stösselantriebskolbeneinheiten entspricht, gefahren werden. Weil dadurch die steuerungstechnisch bedingten "shakehands" zwischen den Aktoren und Sensoren des Stösselantriebes und der Eilgangzylinderfunktionen in der Steuerung entfallen, kann die Stösselzykluszeit zeitlich verbessert werden, was zu höheren Produktionsstückzahlen und optimalen Werkzeugstandmengen führt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in ihrer einzigen Figur einen Querschnitt durch eine erfindungsgemässe Presse, wobei linksseitig zur Hälfte eine Öffnungslage und rechtsseitig zur Hälfte eine Schliesslage dargestellt ist.

Die erfindungsgemässe Presse P besitzt ein biegesteifes oberes Joch 1 und ein biegesteifes unteres Joch 2. Oberes Joch 1 und unteres Joch 2 sind nach aussen hin durch Maschinenrahmenplatten 3.1 und 3.2 fest verbunden und bilden den Pressenständer.

Ferner sind das obere Joch 1 und das untere Joch 2 über Führungssäulen 4.1 und 4.2 miteinander verbunden, wobei bevorzugt vier Führungssäulen in den Eckbereichen der Presse vorgesehen sind. Die Verbindung mit den Führungssäulen 4.1 und 4.2 kann fest oder als Zuganker gelenkig gelagert sein.

An den Führungssäulen 4.1 und 4.2 wird ein Stössel 5 geführt, wobei dieser Stössel 5 je Führungssäule zwei beabstandete Führungsbuchsen 6.1 und 6.2 aufweisen. Zu diesem Zweck sind Teile 7 des Stössels 5 auch verlängert ausgebildet, so dass eine grössere Beabstandung der Führungsbuchsen 6.1 und 6.2 gewährleistet ist.

Der Stössel 5 wird von einer Stösselantriebskolbeneinheit 8 angetrieben. Bevorzugt sind zwei Stösselantriebskolbeneinheiten 8 vorgesehen, die möglichst symmetrisch den Stössel 5 angreifen. Im Ausführungsbeispiel ist jedoch nur eine Stösselantriebskolbeneinheit 8 gezeigt.

Bei der Stösselantriebskolbeneinheit 8 handelt es sich um einen doppelt wirkenden vorgespannten Zylinder 9 mit Umspülung, in dem ein Kolben 10 zwei Druckräume 11 und 12 voneinander trennt. Aus dem Zylinder 9 führt eine Kolbenstange 13, welche mit dem Stössel 5 verbunden ist.

Dem Stössel 5 ist ferner eine Gegenhaltekraftzylindereinheit 20 zugeordnet.

Die Gegenhaltekraftzylindereinheit 20 besitzt einen Zylinder 21, der auf einer Unterseite 22 des Stössels 5 aufsitzt. In dem Zylinder 21 trennt wiederum ein Kolben 23 zwei Druckräume 24 und 25 voneinander, während vom Kolben 20 eine Kolbenstange 26 aus dem Zylinder 21 führt und über Druckplatten 27 mit Druckbolzen 28.1 und 28.2 in Verbindung steht. Diese Druckbolzen 28.1 und 28.2 durchsetzen den Stössel 5 und auch eine Werkzeugaufspannplatte 29 und greifen in ein nicht näher gezeigtes unteres Werkzeug ein, wobei sie dort einen Gegenhalter unterstützen, wie er bei einem Feinschneidwerkzeug bekannt ist.

Die Gegenhaltekraftzylindereinheit 20 steht über eine nicht näher gezeigte Fluidverbindung mit einem Kompensationskolben 14 in Verbindung. Dessen Kolben 15 sitzt im Zylinder 21 und trennt auch hier wiederum zwei Druckräume 17 und 18 voneinander. Durch die Integration in dem Zylinder 21 kann auf Schlauchverbindungen verzichtet werden.

Mit dem Kolben 15 ist eine Druckstange 19 verbunden, welche den Zylinder 21 der Gegenhaltekraftzylindereinheit 20 unterstützt und sich gegen das untere Joch 2 abstützt.

Auf dem oberen Joch 1 sitzt eine Ringzackenzylindereinheit 30 auf. In dem entsprechenden Zylinder 31 trennt ein Kolben 32 zwei Arbeitsräume 33 und 34 voneinander.

Von dem Kolben 32 führt eine Kolbenstange 35 zu einer Druckplatte 36, die wiederum über Druckbolzen 37.1, 37.2 und 37.3 nach Durchsetzen einer Werkzeugaufspannplatte 38 mit einer Ringzackenplatte eines nicht näher gezeigten Werkzeuges in Verbindung steht, wie sie ebenfalls aus dem Stand der Technik bekannt ist.

Die Ringzackenzylindereinheit 30 steht in Fluidverbindung mit zumindest einem weiteren Kompensationskolben 39, der auf dem unteren Joch 2 mit einem entsprechenden Zylindergehäuse 40 aufsitzt. Ein Kolben 41 trennt wiederum zwei Arbeitsräume 42 und 43, wobei eine mit dem Kolben 41 verbundene Kolbenstange 44 aus dem Zylinder 40 herausführt und mit der Unterseite 22 des Stössels 5 verbunden ist.

Die Funktionsweise der vorliegenden Erfindung ist folgende:

Ein Werkzeug, wie es beispielsweise in "Feinschneiden" Handbuch für die Praxis, 2. Auflage, 1977, Seite 85 ff. gezeigt ist, besteht im wesentlichen aus einem oberen Werkzeugteil und einem unteren Werkzeugteil. Das obere Werkzeugteil weist eine rückläufige Ringzackenplatte mit einer Ringzacke auf, welche einen feststehenden Schneidstempel umfängt. Dem Schneidstempel gegenüberliegend ist im unteren Werkzeugteil ein nachgiebiger Auswerfer (Gegenhalter) zugeordnet, der wiederum von einer feststehenden Schneidplatte umfangen ist.

Bei einem Stösselhub (Arbeitszyklus), wobei das obere oder das untere Werkzeugteil mit dem Stössel verbunden sein kann, dringt die Ringzacke in das Material eines Stanzstreifens ein und umfängt das auszuschneidende Teil. Nach dem Eindringen wird das auszuschneidende Werkstück zwischen Stempel und Auswerfer (Gegenhalter)eingespannt. In diesem eingespannten Zustand beginnt nun die Stösselkraft das Werkstück auszuschneiden, wobei gleichzeitig die Ringzackenplatte gegen die Ringzackenkraft zurück verdrängt wird, und der Auswerfer gegen die Gegenhaltekraft um die Materialstärke des Werkstückes in die Matrize verdrängt wird. Nach erfolgtem Schneidvorgang, bei welchem der Schneidstempel das auszuschneidende Werkstück aus dem Stanzstreifen ausschneidet und in die Schneidplatte eindrückt, werden Ringzackenkraft und Gegenhaltekraft weggeschaltet. Die Gesamtkraft der Presse, um das Werkstück auszuschneiden,setzt sich somit wie folgt zusammen: $\begin{matrix}\end{matrix}$

Ein derartiges Werkzeug wird bevorzugt ausserhalb der Presse an Werkzeugwechselplatten 29, 38 zusammengebaut und über Kragträger in die Maschine eingeschoben. Dies ist beispielsweise in der WO97/35710 gezeigt. Die Kragträger sind üblicherweise Bestandteil der Maschine.

Die Werkzeugwechselplatten 29, 38 werden über hydraulisch betätigte Zentrierbolzen positioniert und hydraulisch über Zug- oder Schwenkzugspanner geklemmt. Dieser Vorgang kann halb- oder vollautomatisch über die Pressensteuerung in Gang gesetzt werden.

Eine Möglichkeit der Befestigung eines Werkzeuges an den beiden Werkzeugwechselplatten 29 und 38 ist beispielsweise in der US 4 718 339 gezeigt.

Nach dem Einsetzen des Werkzeugpaketes und der halb- oder vollautomatisch Eingabe aller werkzeug- und werkstückabhängigen Prozessparameter kann der halb- oder vollautomatisch Stanzbetrieb aufgenommen werden.

Für einen Stösselhub werden heute gemäss Stand der Technik, wie beispielsweise in "Feinschneiden" Handbuch für die Praxis, 2. Auflage S 192 gezeigt, Ringzackenzylinder und Gehenhalterzylinder prozessbedingt mittels einem Druckmedium auf die gewünschte Kraft eingestellt und mittels Schnellschliesskolben der Stössel kurz vor Materialberührung des Stanzstreifens gebracht. Bei diesem Vorgang wird ein Druckmedium in den Hauptarbeitszylinder angesaugt oder eingeschoben. Nach Schliessung des Einlassventiles wird das Druckmedium auf den gewünschten Arbeitsdruck verdichtet und somit mit dem Hauptarbeitszylinder die erforderliche Gesamtkraft erzeugt und das Werkstück gemäss dem oben beschriebenen Arbeitsablauf ausgeschnitten.

Bei der erfindergemässen Presse P stehen zu Beginn eines Stösselhubes die Druckräume 11, 12; 17, 18; 24, 25; 33, 34; 42, 43 unter einem prozessbedingten Arbeitsdruck. Die Schliessbewegung des Stössels 5 wird nun in dem Sinne eingeleitet, dass zum Beispiel das Ventil zum Druckraum 11 geöffnet wird. Dadurch dass Druckraum 12 nach wie vor unter dem prozessbedingten Arbeitsdruck steht, setzt unverzüglich die Schliessbewegung ein. Mittels bekannter physikalischer Gesetzmässigkeiten kann über die Ventilstellungen zu den Druckräumen 11 bzw. 12 jedes beliebige Weg/Zeit- bzw. Geschwindigkeitsdiagramm im Rahmen der installierten Leistung gefahren werden. Für die erforderliche Stösselbewegung und die erforderliche Stösselkraft wird somit erfindungsgemäss nicht das Druckmedium auf den erforderlichen Druck gebracht, sondern der Druckraum (z.B. 11) gezielt entlastet und das Druckmedium in den Druckraum 12 als Nutz-Druckmedium umgespült.

Der Stössel 5, geführt an den Führungssäulen 4.1, 4.2 fährt gemäss Darstellung nach oben. Sobald beispielsweise ein Stanzstreifen zwischen unterem und oberem Werkzeug vorhanden ist, wird die Ringzacke in das Stanzstreifenmaterial eingedrückt. In Verlauf des nun beginnenden Schneidvorganges läuft die Ringzackenplatte zurück und verdrängt die Druckbolzen 37.1 bis 37.3 und die Druckplatte 36 nach oben. Hierdurch wird ebenfalls der Kolben 32 nach oben gedrückt, und das Druckmedium im Druckraum 33 wird druckkonstant verdrängt. Die Verdrängung des Druckmediums aus dem Druckraum 33 findet in den Druckraum 42 der Kompensationskolben 39 statt, so dass die Kolbenstange 44 gegen die Unterseite 22 des Stössels 5 gepresst wird und die Stösselantriebskraft unterstützt.

Beim Zurückweichen des Auswerfers bzw. des Gegenhalters während des Schneidvorganges werden die Druckbolzen 28.1 und 28.2 sowie die Druckplatte 27 um die Werkstoffdicke nach unten gedrückt, ebenfalls der Kolben 23 der Gegenhaltekraftzylindereinheit 20. Hierdurch wird Druckmedium aus dem der Druckraum 25 druckkonstant in den Druckraum 18 der Kompensationskolben 14 verdrängt, so dass die Druckstange 19 gegen das untere Joch 2 drückt und ebenfalls die Stösselantriebskraft unterstützt. Dabei entspricht jeweils das Verdrängervolumen der Ringzackenzylindereinheit und der Gegenkraftzylinderheit 20 dem Volumen der jeweiligen Kompensationskolben 14 bzw. 39.

Dadurch werden die Kräfte für die Ringzacken- und Gegenhalterfunktion über die hydraulische Druckumsetzung kompensiert. Die Presse hat somit lediglich die Schneidkraft und wenige Verlust-Prozente als Gesamtkraft aufzubringen. $\begin{matrix}\end{matrix}$

Eine erfindungsgemässe Presse P kann somit mit ca 40% der Leistung ein analoges Werkstück feinschneiden.

Selbstverständlich ist die Maschine mit allen möglichen Automatisationskomponenten bestückt, wie beispielsweise Einlaufvorschub und Auslaufvorschub für einen Stanzstreifen, Schmiergerät, Teilezufuhrgerät, Teiletransfergerät, Abfall-Entnahmegerät usw..

Die Maschine ist auf Flurebene aufstellbar und braucht keine Fundamentgrube. Durch die erfindungsgemässen Kompensationskolben 14 und 39 ist der Energiehaushalt insgesamt optimal.

**Positionszahlenliste**

| | | | | | |
|---|---|---|---|---|---|
| 1 | oberes Joch | 34 | Druckraum | 67 | |
| 2 | unteres Joch | 35 | Kolbenstange | 68 | |
| 3 | Maschinenrahmenplatte | 36 | Druckplatte | 69 | |
| 4 | Führungssäule | 37 | Druckbolzen | 70 | |
| 5 | Stössel | 38 | Werkzeugaufspannplatte | 71 | |
| 6 | Führungsbuchse | 39 | Kompensationakolben | 72 | |
| 7 | Teil | 40 | Zylindergehäuse | 73 | |
| 8 | Stösselantriebsolbeneinheit | 41 | Kolben | 74 | |
| 9 | Zylinder | 42 | Druckraum | 75 | |
| 10 | Kolben | 43 | " | 76 | |
| 11 | Druckraum | 44 | Kolbenstange | 77 | |
| 12 | | 45 | | 78 | |
| 13 | Kolbenstange | 46 | | 79 | |
| 14 | Kompensationskolben | 47 | | | |
| 15 | Kolben | 48 | | P | Presse |
| 16 | | 49 | | | |
| 17 | Druckraum | 50 | | | |
| 18 | " | 51 | | | |
| 19 | Druckstange | 52 | | | |
| 20 | Gegenkraftzylindereinheit | 53 | | | |
| 21 | Zylinder | 54 | | | |
| 22 | Unterseite | 55 | | | |
| 23 | Kolben | 56 | | | |
| 24 | Druckraum | 57 | | | |
| 25 | " | 58 | | | |
| 26 | Kolbenstange | 59 | | | |
| 27 | Druckplatte | 60 | | | |
| 28 | Druckbolzen | 61 | | | |
| 29 | werkzeugautspannplatte | 62 | | | |
| 30 | Ringzackenzylindereinheit | 63 | | | |
| 31 | Zylinder | 64 | | | |
| 32 | Kolben | 65 | | | |
| 33 | Druckraum | 66 | | | |

## Patentansprüche

1. Feinschneidpresse zum Herstellen von Feinschneidteilen aus einem Metallstreifen oder zum Vorformen eines Teils mittels eines Werkzeuges, dessen eines Teil an einer oberen Werkzeugaufspannplatte (38) und ein anderes Teil an einer unteren Werkzeugaufspannplatte (29) befestigt ist, wobei einer der Werkzeugaufspannplatten (29) ein Stössel (5) zugeordnet ist, der sich über zumindest eine Stösselantriebskolbeneinheit (8) gegen ein maschinenfestes Element (2) abstützt, welches über zumindest zwei Führungssäulen (4.1, 4.2) fest mit einem gegenüberliegenden, ebenfalls maschinenfesten Element (1) verbunden ist, an dem die andere Werkzeugaufspannplatte (38) angeordnet ist, wobei der Stössel (5) entlang den Führungssäulen (4.1, 4.2) verschiebbar ist und wobei dem gegenüberliegenden maschinenfesten Element (1) eine Ringzackenzylindereinheit (30) zugeordnet ist,
**dadurch gekennzeichnet,**
**dass** das eine maschinenfeste Element (2) über Maschinenrahmenplatten (3.1, 3.2) mit dem gegenüberliegenden maschinenfesten Element (1) fest verbunden ist, wobei das maschinenfeste Element (2) das gegenüberliegende maschinenfeste Element (1) und die Maschinenrahmenplatten (3.1, 3.2) einen äusseren Presserahmen bilden, der die statischen und dynamischen Kräfte des Systems übernimmt.

2. Presse nach Anspruch 1, **dadurch gekennzeichnet, dass** die Ringzackenzylindereinheit (30) auf dem gegenüberliegenden maschinenfesten Element aufsitzt.

3. Presse nach Anspruch 1 oder 2, **dadurch gekennzeichnet, dass** der Stössel (5) von zumindest einem Kompensationskolben (39) abgestützt ist.

4. Presse nach Anspruch 3, **dadurch gekennzeichnet, dass** vier Kompensationskolben (39) vorgesehen sind, die auf dem einen maschinenfesten Element (2) aufstehen und sich gegen den Stössel (5) abstützen.

5. Presse nach Anspruch 3 oder 4, **dadurch gekennzeichnet, dass** der/die Kompensationskolben (39) in Fluidverbindung mit der Ringzackenzylindereinheit (30) stehen.

6. Presse nach Anspruch 5, **dadurch gekennzeichnet, dass** das Verdrängungsvolumen der Ringzackenzylindereinheit (30) dem Volumen der Kompensationskolben (39) entspricht.

7. Presse nach wenigstens einem der Ansprüche 1 bis 6, **dadurch gekennzeichnet, dass** dem Stössel (5) mindestens eine Gegenhaltekraftzylindereinheit (20) zugeordnet ist.

8. Presse nach Anspruch 7, **dadurch gekennzeichnet, dass** die Gegenhaltekraftzylindereinheit (20) an dem Stössel (5) auf der gleichen Seite angeordnet ist, an der auch eine Stösselantriebskolbeneinheit (8) und die Kompensationskolben (39) angreifen.

9. Presse nach Anspruch 8, **dadurch gekennzeichnet, dass** sich die Gegenhaltekraftzylindereinheit (20) über zumindest einen Kompensationskolben (14) gegen das eine maschinenfeste Element (2) abstützt.

10. Presse nach Anspruch 9, **dadurch gekennzeichnet, dass** die Gegenhaltekraftzylinderheinheit (20) in Fluidverbindung mit dem/den Kompensationskolben (14) steht.

11. Presse nach Anspruch 10, **dadurch gekennzeichnet, dass** das Verdrängervolumen der Gegenhaltekraftzylindereinheit (20) dem Volumen der Kompensationskolben (14) entspricht.

12. Presse nach Anspruch 10 oder 11, **dadurch gekennzeichnet, dass** die Verdrängungsarbeit der Ringzacken- und Gegenhaltekrafteinheiten in Kompensationszylindern als Nutzkraft zum Schneiden der Feinschneidteile genutzt wird.

13. Presse nach wenigstens einem der Ansprüche 1 bis 12, **dadurch gekennzeichnet, dass** die Ringzackenzylindereinheit (30) und die Gegenhaltekraftzylindereinheit (20) im Druck und damit in der Kraft und bevorzugt auch im Weg unabhängig voneinander einstellbar sind.

14. Presse nach wenigstens einem der Ansprüche 1 bis 13, **dadurch gekennzeichnet, dass** die Stösselantriebskolbeneinheiten (8) als doppeltwirkende Zylindereinheiten mit Umspülung des Druckmediums ausgebildet sind.

15. Presse nach wenigstens einem der Ansprüche 1 bis 14, **dadurch gekennzeichnet, dass** der synchronen Gleichlauf einer oder mehrerer Stösselantriebskolbeneinheiten (8) **dadurch** gewährleistet ist, dass die hydromechanischen Regelkreise der hydraulischen Verstärker der Stösselantriebskolbeneinheiten (8) über eine drehstarre Verbindung von einem gemeinsamen Servomotor angetrieben werden.

16. Presse nach Anspruch 15, **dadurch gekennzeichnet, dass** durch die hydromechanischen Regelkreise der hydraulischen Verstärker die Stösselantriebskolbeneinheiten (8) auch bei variabler Kraft und Geschwindigkeit eine lagegeregelte Bewegung des Stössel (5) gewährleisten.

17. Presse nach Anspruch 15 oder 16, **dadurch gekennzeichnet, dass** durch die hydromechanischen Regelkreise der hydraulischen Verstärker der Stösselantriebskolbeneinheiten (8) auf zusätzliche elektronische absolut Wegmessysteme verzichtet werden kann.

18. Presse nach wenigstens einem der Ansprüche 1 bis 17, **dadurch gekennzeichnet, dass** die Querkräfte und Momente von aussermittigen Belastungen durch Maschinen-rahmenplatten (3.1, 3.2) aufgenommen werden und die Deformation der Führungssäulen (4.1, 4.2) durch Querkräfte und Momente weitgehends verhindert werden kann.

## Claims

1. Precision cutting press for producing precision cut parts from a metal strip or for preshaping a part by means of a tool, one part of which is mounted on an upper tool clamping plate (38), and another part of which is mounted on a lower tool clamping plate (29), one of the tool clamping plates (29) having associated therewith a tappet (5), which is supported via at least one tappet drive piston unit (8) against an element (2), which is fixed to the machine and is securedly connected, via at least two guide columns (4.1, 4.2), to an oppositely situated element (1), which is also fixed to the machine, and on which element the other tool clamping plate (38) is disposed, the tappet (5) being displaceable along the guide columns (4.1, 4.2), and an annular indented cylinder unit (30) being associated with the oppositely situated element (1) which is fixed to the machine, **characterised in that** the one element (2), which is fixed to the machine, is securedly connected via machine frame plates (3.1, 3.2) to the oppositely situated element (1) which is fixed to the machine, the element (2) which is fixed to the machine forming the oppositely situated element (1) which is fixed to the machine, and the machine frame plates (3.1, 3.2) forming an outer press frame which receives the static and dynamic forces of the system.

2. Press according to claim 1, **characterised in that** the annular indented cylinder unit (30) rests on the oppositely situated element which is fixed to the machine.

3. Press according to claim 1 or 2, **characterised in that** the tappet (5) is supported by at least one compensating piston (39).

4. Press according to claim 3, **characterised in that** four compensating pistons (39) are provided, which stand on the element (2) which is fixed to the machine and are supported against the tappet (5).

5. Press according to claim 3 or 4, **characterised in that** the compensating piston(s) (39) is (are) in hydraulic connection with the annular indented cylinder unit (30).

6. Press according to claim 5, **characterised in that** the displacement volume of the annular indented cylinder unit (30) corresponds to the volume of the compensating pistons (39).

7. Press according to at least one of claims 1 to 6, **characterised in that** the tappet (5) has at least one counter-retaining force cylinder unit (20) associated therewith.

8. Press according to claim 7, **characterised in that** the counter-retaining force cylinder unit (20) is disposed on the tappet (5) on the same side with which a tappet drive piston unit (8) and the compensating pistons (39) also co-operate.

9. Press according to claim 8, **characterised in that** the counter-retaining force cylinder unit (20) is supported via at least one compensating piston (14) against the one element (2) which is fixed to the machine.

10. Press according to claim 9, **characterised in that** the counter-retaining force cylinder unit (20) is in hydraulic connection with the compensating piston(s) (14).

11. Press according to claim 10, **characterised in that** the displacement volume of the counter-retaining force cylinder unit (20) corresponds to the volume of the compensating pistons (14).

12. Press according to claim 10 or 11, **characterised in that** the displacement work of the annular indented and counter-retaining force units in compensating cylinders is used as the effective force for cutting the precision cut parts.

13. Press according to at least one of claims 1 to 12, **characterised in that** the annular indented cylinder unit (30) and the counter-retaining force cylinder unit (20) are adjustable independently of each other in respect of the pressure, and hence in respect of the force, and preferably also in respect of the travel path.

14. Press according to at least one of claims 1 to 13, **characterised in that** the tappet drive piston units (8) are in the form of double-acting cylinder units with the pressure medium circulating therearound.

15. Press according to at least one of claims 1 to 14, **characterised in that** the synchronous unison of one or more tappet drive piston units (8) is ensured when the hydromechanical control circuits of the hydraulic amplifiers of the tappet drive piston units (8) are driven via a non-rotatable connection by a common servomotor.

16. Press according to claim 15, **characterised in that**, through the hydromechanical control circuits of the hydraulic amplifiers, the tappet drive piston units (8), even in the case of variable force and speed, ensure a positionally controlled displacement of the tappet (5).

17. Press according to claim 15 or 16, **characterised in that**, because of the hydromechanical control circuits of the hydraulic amplifiers of the tappet drive piston units (8), additional electronic absolute path measuring systems can be eliminated.

18. Press according to at least one of claims 1 to 17, **characterised in that** the transverse forces and moments of eccentric stresses are absorbed by machine frame plates (3.1, 3.2), and the deformation of the guide columns (4.1, 4.2) can be the largely prevented by transverse forces and moments.

## Revendications

1. Presse de découpage fin pour la réalisation de pièces de découpage fin à partir d'une bande de métal ou pour le préfaçonnage d'une pièce au moyen d'un outil dont une partie est fixée à une plaque serre-outil supérieure (38) et une autre partie est fixée à une plaque serre-outil inférieure (29), à l'une des plaques serre-outil (29) étant associé un pousseur (5) qui s'appuie, par l'intermédiaire d'au moins une unité de piston d'entraînement de pousseur (8), contre un élément (2) fixé à la machine qui est rendu solidaire, par l'intermédiaire d'au moins deux colonnes de guidage (4.1, 4.2), d'un élément opposé, également fixé à la machine (1), sur lequel est disposée l'autre plaque serre-outil (38), le pousseur (5) étant déplaçable le long des colonnes de guidage (4.1, 4.2) et à l'élément fixé à la machine opposé (1) étant associée une unité de cylindre à dents annulaires (30),
**caractérisée par le fait que**
l'un des éléments fixés à la machine (2) est rendu solidaire, par l'intermédiaire de plaques de rampe de machine (3.1, 3.2), à l'élément fixé à la machine opposé (1), l'élément fixé à la machine (2), l'élément fixé à la machine opposé (1) et les plaques de rampe de machine (3,1, .3,2) formant un cadre de presse extérieur qui absorbe les forces statiques et dynamiques du système.

2. Presse selon la revendication 1, **caractérisée par le fait que** l'unité de cylindre à dents annulaires (30) est placée sur l'élément fixé à la machine opposé.

3. Presse selon la revendication 1 ou 2, **caractérisée par le fait que** le pousseur (5) est supporté par au moins un piston de compensation (39).

4. Presse selon la revendication 3, **caractérisée par le fait qu'**il est prévu quatre pistons de compensation (39) qui se trouvent sur l'un élément fixé à la machine (2) et s'appuient sur le pousseur (5).

5. Presse selon la revendication 3 ou 4, **caractérisée par le fait que** le ou les pistons de compensation (39) sont en communication de fluide avec l'unité de cylindre à dents annulaires (30).

6. Presse selon la revendication 5, **caractérisée par le fait que** le volume de refoulement de l'unité de cylindre à dents annulaires (30) correspond au volume des pistons de compensation (39).

7. Presse selon au moins l'une des revendications 1 à 6, **caractérisée par le fait qu'**au pousseur (5) est associée au moins une unité de cylindre à force d'opposition (20).

8. Presse selon la revendication 7, **caractérisée par le fait que** l'unité de cylindre à force d'opposition (20) est disposée sur le pousseur (5) du même côté que celui auquel aboutent également une unité de piston d'entraînement de pousseur (8) et les pistons de compensation (39).

9. Presse selon la revendication 6, **caractérisée par le fait que** l'unité de cylindre à force d'opposition (20) s'appuie, par l'intermédiaire d'au moins un piston de compensation (14), contre l'un élément fixé à la machine (2).

10. Presse selon la revendication 9, **caractérisée par le fait que** l'unité de cylindre à force d'opposition (20) est en communication de fluide avec le ou les pistons de compensation (14).

11. Presse selon la revendication 10, **caractérisée par le fait que** le volume de refoulement de l'unité de cylindre à force d'opposition (20) correspond au volume des pistons de compensation (14).

12. Presse selon la revendication 10 ou 11, **caractérisée par le fait que** le travail de refoulement des unités à dents annulaires et à force d'opposition est utilisée dans des cylindres de compensation comme force utile pour le découpage des pièces de découpage fin.

13. Presse selon au moins l'une des revendications 1 à 12, **caractérisée par le fait que** l'unité de cylindre à dents annulaires (30) et l'unité de cylindre à force d'opposition (20) sont réglables indépendamment l'une de l'autre en pression et, de ce fait, en force et, de préférence, également en course.

14. Presse selon au moins l'une des revendications 1 à 13, **caractérisée par le fait que** les unités de piston d'entraînement de pousseur (8) sont réalisées sous forme d'unités de cylindre à double effet à circulation du fluide de pression.

15. Presse selon au moins l'une des revendications 1 à 14, **caractérisée par le fait que** le fonctionnement synchrone d'une ou de plusieurs unités de piston d'entraînement de pousseur (8) est assuré **par le fait que** les circuits de régulation hydromécaniques des amplificateurs hydrauliques des unités de piston d'entraînement de pousseur (8) sont entraînés, par l'intermédiaire d'une connexion fixe en rotation, par un servomoteur commun.

16. Presse selon la revendication 15, **caractérisée par le fait que** par les circuits de régulation hydromécaniques des amplificateurs hydrauliques des unités de piston d'entraînement de pousseur (8) est assuré, également en cas de force et de vitesse variables, un déplacement régulé en position du pousseur (5).

17. Presse selon la revendication 15 ou 16, **caractérisée par le fait que** par les circuits de régulation hydromécaniques des amplificateurs hydrauliques des unités de piston d'entraînement de pousseur (8) peuvent être omis des systèmes électroniques de mesure de course absolue supplémentaires.

18. Presse selon au moins l'une des revendications 1 à 17, **caractérisée par le fait que** les forces transversales et les couples de sollicitations excentriques sont absorbés par les plaques de cadre de machine (3.1, 3.2) et que la déformation des colonnes de guidage (4.1, 4.2) par les forces transversales et les couples peut être largement évitée.
